# EUROPÄISCHE PATENTSCHRIFT

(11) **EP 4 105 157 B1**
(45) Veröffentlichungstag und Bekanntmachung des Hinweises auf die Patenterteilung: **18.12.2024**
(21) Anmeldenummer: 22174329.7
(22) Anmeldetag: 19.05.2022
(51) Int. Cl.: B65H 29/68, B65H 29/04

(54) **AUSLAGE UND VERFAHREN ZUM ABLEGEN VON BOGEN, UND VERWENDUNG VON UNTERSCHIEDLICH BREITEN UMLAUFEND GEFÜHRTEN BREMSBÄNDERN**
APPARATUS AND METHOD FOR DELIVERING SHEETS, AND USE OF CONTINUOUSLY GUIDED BRAKING BELTS OF DIFFERENT WIDTHS
DISPOSITIF ET PROCÉDÉ DE SORTIE DES FEUILLES, ET UTILISATION DE BANDES DE FREINAGE GUIDÉES EN CONTINU DE LARGEUR DIFFÉRENTE

(30) Priorität: 17.06.2021 DE 102021115669
(43) Veröffentlichungstag der Anmeldung: 21.12.2022
(73) Patentinhaber: Koenig & Bauer AG, 97080 Würzburg (DE)
(72) Erfinder: Schumann, Volkmar, 01640 Coswig (DE); Seidel, Robert, 09217 Burgstädt (DE)
(74) Vertreter: Koenig & Bauer AG

(56) Entgegenhaltungen:
- DE-A1- 102011 017 553
- DE-A1- 102011 080 196
- DE-A1- 102016 206 693
- DE-A1- 102018 210 651
- DE-A1- 102018 210 654
- DE-A1- 102018 210 774
- DE-A1- 19 835 003

## Beschreibung

Die Erfindung betrifft eine Auslage für eine bogenverarbeitende Maschine mit einer axial verstellbare Bremsstationen aufweisenden Bogenbremse, ein Verfahren zum Ablegen von Bogen in einer Auslage einer bogenverarbeitenden Maschine mit einer axial verlagerbare Bremsstationen aufweisenden Bogenbremse und die Verwendung von unterschiedlich breiten, umlaufend geführten Bremsbändern an sich gegenüberliegend angeordneten Trägerkörpern einer axial verlagerbaren Bremsstation einer Bogenbremse.

Aus der DE 198 35 003 A1 ist ein Ausleger für eine Druckmaschine bekannt, wobei ein Saugband einer Bogenbremse durch ein Stützband ersetzt wird, welches nicht von einem Unterdruck durchgriffen wird.

Aus der DE 101 40 825 A1 ist ein Verfahren zur Einstellung von Leitelementen für flächiges Material auf Basis von Druckbildinformationen bekannt, wobei eine Bestimmung der auftragsspezifisch optimalen Stellposition für die Positionierung von Bogenführungs- und Bogenförderelementen unter Heranziehung der aus der Druckvorstufe bekannten auftragsspezifischen Druckbildinformationen erfolgt.

Aus der DE 10 2006 035 693 A1 ist ein Bogenbremsensystem zum Bremsen von Druckbogen bekannt, wobei in einer Betriebsart an einem Modulträger zwei Bremsmodule angekoppelt sind. Nicht benötigte pneumatische Anschlüsse werden extra über Mehrwegventile abgesperrt.

Aus der DE 10 2010 002 500 A1 ist eine Vorrichtung zum Handhaben, nämlich zum Führen und/oder Bremsen, von Bogen in einer bogenverarbeitenden Maschine bekannt, wobei sämtliche im Betrieb der Vorrichtung benötigte Energie, insbesondere elektrische Energie und/oder pneumatische Energie, der Vorrichtung über ein Grundmodul zur Verfügung stellbar ist. Eine pneumatische Öffnung des Grundmoduls kann durch ein aufwendig geformtes und extra fixiertes Adaptermodul, welches keine Saugluft oder Blasluft benötigt, verschlossen werden.

Aus der DE 10 2011 076 975 A1 ist eine bogenverarbeitende Maschine mit einer Bogenbremse und ein Verfahren zum Betreiben dieser bekannt, wobei mindestens ein Erfassungsmittel vorgesehen ist, mit dem das Vorhandensein einer Einheit, die jeweils eingesetzte Art der Einheit und/oder die Anordnung der Einheit bezüglich einer Station erfassbar ist.

Aus der DE 10 2011 080 196 A1 ist eine Auslage einer bogenverarbeitenden Maschine mit einer Bogenbremse bekannt, wobei Bogenbremsstationen Führungseinheiten für Bänder aufweisen. Die Führungseinheiten weisen stellbare Bandführungen auf, wobei in einer Position der Bandführung ein breites Band und in einer weiteren Position ein schmaleres Band führbar ist.

Aus der DE 10 2012 206 927 A1 ist eine Auslage einer bogenverarbeitenden Maschine und ein Verfahren zum Ablegen von Bogen bekannt, wobei ein Mittel zur Beeinflussung der Saugluftzufuhr zu einem Bogenkontaktelement vorgesehen ist, mit dem zumindest eine weitere Funktion an der Bogenbremse steuerbar ist. Dabei kann die Saugluft eines Saugringes, einer Vorsaugöffnung einer Saugplatte und eines Saugkanals der Saugplatte getaktet werden.

Aus der DE 10 2015 213 094 A1 ist eine Bremsstation und ein Verfahren zum Betrieb einer Bremsstation einer Bogenbremse in der Auslage einer bogenverarbeitenden Maschine bekannt, wobei die Bremsstation eine Anschlussfläche enthält, wobei der Anschlussfläche austauschbare Funktionseinheiten zuordenbar sind, wobei mindestens ein Lagesicherungselement zur Lagesicherung einer Funktionseinheit an der Anschlussfläche vorgesehen ist und wobei das Lagesicherungselement einen Luftführungskanal aufweist.

Aus der DE 10 2016 206 687 A1 ist eine Bremsstation für eine Bogenbremse in der Auslage einer bogenverarbeitenden Maschine und ein Verfahren zum Ablegen von Bogen bekannt, wobei eine Führungsfläche einer Bremsstation für ein umlaufend führbares Bremselement eine erste Führungsebene und mindestens einen von der ersten Führungsebene beabstandeten Führungsbereich aufweist. Die Bremsstation kann weiterbildend spiegelbildlich angeordnete Trägerelemente für gleiche oder unterschiedliche Funktionseinheiten aufweisen.

Aus der DE 10 2017 204 516 A1 ist eine Auslage einer bogenverarbeitenden Maschine mit einer Bremsstationen aufweisenden Bogenbremse und ein Verfahren zum Ablegen von Bogen bekannt, wobei einer Bremsstation ein Bremselement oder ein eine reibungsminimierte Oberfläche aufweisendes Bogenstützelement austauschbar zuordenbar ist.

Aus der DE 10 2018 210 774 A1 ist eine Auslage und ein Verfahren zur Kompensation von Störmomenten beim Betreiben einer Bogenbremse in einer Auslage bekannt, wobei der Bogenbremse eine Kompensationseinrichtung zum Kompensieren mindestens eines Störmomentes bei der Verlagerung eines Bogenkontaktelementes zugeordnet ist.

Die DE 10 2018 210 651 A1, die DE 10 2011 017 553 A1 und die DE 10 2016 206 693 A1 offenbaren jeweils eine Auslage für eine bogenverarbeitende Maschine mit einer axial verstellbare Bremsstationen aufweisenden Bogenbremse, mit Transportsystemen zum Transportieren von Bogen eines Bogenformates in Transportrichtung über die Bogenbremse zu einem Auslagestapel, wobei mindestens eine Bremsstation mehrere Trägerkörper mit Anschlussflächen aufweist.

Der Erfindung liegt die Aufgabe zugrunde, eine alternative Auslage für eine bogenverarbeitende Maschine bzw. ein alternatives Verfahren zum Ablegen von Bogen in der Auslage einer bogenverarbeitenden Maschine zu schaffen. Insbesondere soll auch ein deutlich verbessertes Eingehen auf die zu verarbeitenden Bedruckstoffe und/oder eine deutliche Leistungssteigerung einer bogenverarbeitenden Maschine, beispielsweise einer Bogendruckmaschine, erzielt werden.

Die Aufgabe wird erfindungsgemäß durch die Merkmale der unabhängigen Ansprüche 1, 10 bzw. 15 gelöst.

Die mit der Erfindung erzielbaren Vorteile bestehen insbesondere darin, dass eine alternative Auslage für eine bogenverarbeitende Maschine bzw. ein alternatives Verfahren zum Ablegen von Bogen geschaffen wird. Insbesondere wird die Möglichkeit geschaffen, deutlich besser auf die zu verarbeitenden Bedruckstoffe einzugehen und/oder eine deutliche Leistungssteigerung einer bogenverarbeitenden Maschine, beispielsweise einer Bogendruckmaschine, zu erzielen. Es wird auch eine entsprechende bogenverarbeitende Maschine, insbesondere eine Bogendruckmaschine, mit einer solchen Auslage bereitgestellt.

Insbesondere soll ein Austausch von Saugleisten an der mindestens einen Bremsstation der Bogenbremse ermöglicht werden. Weiter soll bevorzugt gewährleistet sein, dass unterschiedliche Saugleisten eingesetzt werden können, beispielsweise derart, dass von einem breiten Bremselement auf ein demgegenüber schmales Bremselement bzw. umgekehrt gewechselt werden kann. Damit wird vorteilhafterweise der Einsatz von verschieden breiten Saugleisten auf ein und derselben Bremsstation ermöglicht. Gleichzeitig wird bevorzugt der Einsatz eines Stützbandes und eines Saugbandes auf der Bremsstation ermöglicht. Auch der Einsatz von zwei Stützbändern auf der Bremsstation soll damit möglich sein.

Durch die Flexibilität der Bestückung der mindestens einen oder von mehreren oder allen Bremsstationen wird ein deutlich verbessertes Eingehen auf den zu verarbeitenden Bedruckstoff ermöglicht. Insbesondere können damit bei Verarbeitung schwerer Materialien, beispielsweise bei Lackierung im Widerdruck, durch die Anwendung bzw. den Einsatz breiter Saugbänder hohe Verarbeitungsgeschwindigkeiten realisiert werden. Schmale Bänder sind besonders geeignet bei schnellem Wiederdruck und bei der Verarbeitung glänzender Materialien. Auch der Einsatz eines schmalen Bandes und eines Stützbandes ist möglich.

Ausführungsbeispiele der Erfindung sind in den Zeichnungen dargestellt und werden im Folgenden näher beschrieben.

Es zeigen:
- Fig. 1: Auslage einer bogenverarbeitenden Maschine mit vor einem Auslagestapel angeordneter Bogenbremse und Nonstop-Einrichtung;
- Fig. 2: Perspektivische Ansicht einer Bogenbremse mit axial verlagerbaren, an einer Führungstraverse geführten Doppel-Bremsstationen;
- Fig. 3: Querschnitt einer an der Führungstraverse geführten Doppel-Bremsstation;
- Fig. 4: Doppel-Bremsstation mit breiten Bremsbändern bestückt;
- Fig. 5: Doppel-Bremsstation mit schmalen Bremsbändern bestückt;
- Fig. 6: Doppel-Bremsstation mit einem breiten und einem schmalen Bremsband bestückt;
- Fig. 7: Ausschnitt einer perspektivischen Ansicht der Bogenbremse mit verschiedenen den Doppel-Bremsstationen zugeordneten Elementen.

Die Fig. 1 zeigt beispielsweise einen Ausschnitt einer Auslage 01 einer bogenverarbeitenden Maschine, insbesondere einer Bogendruckmaschine, hier speziell einer Bogenoffsetrotationsdruckmaschine, bevorzugt in Aggregat- und Reihenbauweise.

Die Auslage 01 enthält ein Bogen 02 transportierendes Transportsystem, welches die in der Druckmaschine bedruckten, lackierten, bearbeiteten usw. Bogen 02 zu einem Auslagestapel 04 transportiert. Dieses Transportsystem ist bevorzugt als Kettentransportsystem mit zwei jeweils seitlich am Gestell der Auslage 01 geführten Auslageketten ausgebildet, zwischen denen Greiferwagen 03 angeordnet sind. Die Greiferwagen 03 weisen Bogenfixiersysteme auf, mit denen die zu transportierenden Bogen 02 an der Vorderkante gegriffen werden. Von den Auslageketten werden die Greiferwagen 03 auf einer Greiferwagenbahn in Transportrichtung T bis über den Auslagestapel 04 geführt, wo die Greiferwagen 03 die Bogen 02 zur Ablage freigeben.

Auf dem Bogentransportweg zum Auslagestapel 04 sind in der Auslage 01 unterhalb der Bogentransportebene bevorzugt Bogenleitbleche angeordnet, welche die Bogen 02 auf dem Weg zum Auslagestapel 04 führen. Die Bogenleitbleche weisen eine zumindest annähernd geschlossene Oberfläche zum gleitenden und/oder schwebenden Führen der Bogen 02 auf. Weiter können Düsenöffnungen zur pneumatischen Führung der Bogen 02 den Bogenleitblechen zugeordnet sein. Die Druckmaschine ist insbesondere mit einer Wendeeinrichtung ausgestattet und vorzugsweise zwischen den Betriebsarten Schöndruck und Schön- und Widerdruck umstellbar ausgeführt. Es kann zwischen einem Bogenleitblech und den darüber transportierten Bogen 02, insbesondere in der Betriebsart Schön- und Widerdruck, ein Luftpolster ausgebildet werden. Insbesondere ist in der Auslage 01 eine Nonstop-Einrichtung mit einem hier in Transportrichtung T in den Bereich des Auslagestapels 04 einfahrbaren Hilfsstapelträger, beispielsweise einem Nonstop-Rollo 26, zum unterbrechungsfreien Stapelwechsel angeordnet.

In der Auslage 01 ist dem Auslagestapel 04 in Transportrichtung T eine Bogenbremse 05 vorgeordnet, die die abzulegenden Bogen 02 von den Greiferwagen 03 übernimmt und nach deren Freigabe von Maschinengeschwindigkeit auf Ablagegeschwindigkeit verzögert. Nach der Verzögerung durch die Bogenbremse 05 werden die Bogen 02 an Vorder-, Hinter- und/oder Seitenkantenanschlägen ausgerichtet und sauber auf dem Auslagestapel 04 abgelegt. Der Auslagestapel 04 wird bevorzugt von einem nicht dargestellten Stapelhubantrieb während des Bogenablageprozesses derart abgesenkt, dass die Stapeloberfläche ein zumindest annähernd konstantes Ablageniveau für die kommenden Bogen 02 bildet. Die Bogenbremse 05 enthält mindestens eine und bevorzugt mindestens zwei Doppel-Bremsstationen 06, die axial, also quer zur Transportrichtung T, verlagerbar, insbesondere verschiebbar, angeordnet sind. Es können zusätzlich auch eine oder mehrere Einzel-Bremsstationen bzw. Doppel-Bremsstationen 06, beispielsweise mindestens drei oder genau drei, vier, fünf oder formatabhängig auch mehr Bremsstationen, eingesetzt werden.

In der Betriebsart Schöndruck können die Bremsstationen optimal über die Maschinenbreite angeordnet werden, da diese lediglich mit unbedruckten Seiten der Bogen 02 in Kontakt kommen. Insbesondere für die Betriebsart Schön- und Widerdruck können die Bremsstationen axial verlagert werden. Dabei können die Bremsstationen auf einen jeweiligen seitlichen in der Regel unbedruckten Bogenrand, auf druckfreie Korridore und/oder auch auf ausreichend getrocknete Farbbereiche, beispielsweise im UV-Druck, gestellt werden. Die Verlagerung kann dabei von Hand oder bevorzugt motorisch vorgenommen werden. Beispielsweise kann ein Stellantrieb, insbesondere über Spindeln, die Bremsstationen verlagern. Es kann einer, mehreren oder allen Bremsstationen ein eigener Antrieb zugeordnet sein. Nicht benötigte Bremsstationen können deaktiviert und/oder aus dem Bereich des Bogenformates verlagert werden.

Die Fig. 2 zeigt eine perspektivische Ansicht einer Bogenbremse 05 mit Doppel-Bremsstationen 06, beispielsweise wie oben beschrieben. Die Doppel-Bremsstationen 06 der Bogenbremse 05 können jeweils mindestens bzw. genau zwei Bremsbänder 17 aufnehmen, welche um mindestens zwei, bevorzugt drei Umlenkrollen umlaufend aufgenommen sind. Ein solches Bremsband 17 tritt bevorzugt in pneumatische Wechselwirkung mit den über die Bogenbremse 05 transportierten Bogen 02. Insbesondere werden die Bogen 02 durch Saugluft in Anlage an ein Bremsband 17 gebracht und/oder in einer Anlage gehalten, so dass ein Kontakt zwischen dem Bremsband 17 und dem jeweiligen Bogen 02 entsteht. Das Bremsband 17 bewegt sich zumindest zeitweise mit einer gegenüber der Maschinengeschwindigkeit geringeren Geschwindigkeit und verzögert einen jeweiligen vom Greiferwagen 03 freigegebenen Bogen 02 entsprechend. Dem Bremsband 17 ist dafür mindestens ein Antrieb zugeordnet, der dieses mit einer konstanten oder veränderlichen gegenüber der Maschinengeschwindigkeit verringerten Geschwindigkeit antreibt bzw. verzögert. Bevorzugt wird das Bremsband 17 aber dynamisch und/oder periodisch zwischen zumindest annähernd Maschinengeschwindigkeit und einer gegenüber dieser geringeren Ablagegeschwindigkeit betrieben. Bevorzugt kann der Antrieb mehrere oder alle Bremsbänder 17 der Doppel-Bremsstationen 06 antreiben bzw. verzögern. Alternativ könnte aber auch jeder Doppel-Bremsstation 06 ein separater Antrieb zugeordnet sein.

Die Bogenbremse 05 ist insbesondere in einem separaten Gestell aufgenommen und zur Einstellung auf unterschiedliche Bogenformate in und entgegen der Transportrichtung T verlagerbar ausgeführt. An einer dem Stapelbereich zugewandten Seite ist eine Traverse bevorzugt über die Maschinenbreite angeordnet, welche hier als Hinterkantentraverse 18 ausgeführt der Bogenbremse 05 zugeordnet ist. Die Hinterkantentraverse 18 trägt bevorzugt mehrere Hinterkantenanschläge 19, die jeweils um eine in Transportrichtung T orientierte Schwenkachse schwenkbar gelagert sind. Durch Verlagerung der Bogenbremse 05 in bzw. entgegen der Transportrichtung T werden die Bogenbremse 05 und die Hinterkantenanschläge 19 hier gemeinsam auf das aktuelle Bogenformat eingestellt.

Bevorzugt ist die Hinterkantentraverse 18 und/oder eine weitere Traverse 20 der Bogenbremse 05 mit jeweiligen seitlich im Bereich des Auslagegestells angeordneten Schildern 21 insbesondere fest verbunden. Im oder außerhalb des Bereiches einer maximalen Bogenformatbreite kann eine Führungstraverse 10 für die Doppel-Bremsstationen 06 mit den Schildern 21 verbunden sein bzw. von diesen getragen sein.

Bevorzugt ist die Hinterkantentraverse 18 und/oder die weitere Traverse 20 oder sind ggf. Verbindungselemente über die Schilder 21 hinausgeführt, derart, dass diese das seitliche Auslagegestell durch Öffnungen der Gestellwand durchgreifen. Besonders bevorzugt ist die Hinterkantentraverse 18 und/oder die weitere Traverse 20 oder das Verbindungselement außerhalb des Auslagegestells von einer Fixierplatte 22 aufgenommen, welche gegenüber der Gestellwand abgestützt ist. Die bevorzugt beidseitig außerhalb des Auslagegestells angeordneten Fixierplatten 22 sind insbesondere in und entgegen der Transportrichtung T gegenüber der Gestellwand verlagerbar bzw. verschiebbar gehalten bzw. gelagert. Die Lagerung der Fixierplatten 22 kann beispielsweise mittels Leisten erfolgen.

Die dargestellte Bogenbremse 05 enthält hier beispielsweise fünf Doppel-Bremsstationen 06, die von einem Stellantrieb axial entlang der quer zur Transportrichtung T angeordneten Führungstraverse 10 verlagert bzw. verschoben werden können. Die Führungstraverse 10 ist bevorzugt in Transportrichtung T gesehen etwa mittig der Doppel-Bremsstationen 06 angeordnet und insbesondere mit den seitlichen zur Formateinstellung in oder entgegen der Transportrichtung T verlagerbaren Schildern 21 verbunden. Insbesondere ist die Führungstraverse 10 damit gestellfest aber formatverstellbar angeordnet. Die Führungstraverse 10 erstreckt sich zumindest über das maximal zu verarbeitende Bogenformat und trägt alle Bremsstationen, insbesondere alle Doppel-Bremsstationen 06, der Bogenbremse 05.

Der Stellantrieb zur Axialverstellung für die Doppel-Bremsstationen 06 der Bogenbremse 05 kann beispielsweise außerhalb der Schilder 21 angeordnete insbesondere unabhängig voneinander ansteuerbare Spindelantriebe 23 aufweisen, welche jeweils einer Doppel-Bremsstation 06 zugeordnet sind. Beispielsweise sind die Spindelantriebe 23 außerhalb des Auslagegestells angeordnet. Bevorzugt können die Spindelantriebe 23 außerhalb des Auslagegestells an einer beispielsweise auf der Bedienseite der Maschine angeordneten Fixierplatte 22 angebracht, insbesondere angeschraubt, sein. Die Bogenbremse 05 weist hier weiter einen ersten Antrieb, insbesondere einen ersten Vierkantwellenantrieb 08, zum Antrieb aller Bremsbänder 17 und bevorzugt einen zweiten Antrieb, insbesondere einen zweiten Vierkantwellenantrieb 09, zur pneumatischen Steuerung aller Bremsbänder 17 auf.

Als Antrieb für die Vierkantwelle des ersten Vierkantwellenantriebes 08 kann beispielsweise ein Servomotor 24 eingesetzt werden. Bevorzugt kann der Servomotor 24 außerhalb des Gestells an einer beispielsweise auf der Antriebsseite der Maschine angeordneten Fixierplatte 22 angebracht, insbesondere angeschraubt, sein. Weiterhin kann der Antrieb mit einer Steuereinrichtung, beispielsweise der Maschinensteuerung, zusammenwirken, über die eine gewünschte Ablagegeschwindigkeit und/oder bei Bedarf der Bewegungsverlauf der Bremsbänder 17 einstellbar und modifizierbar ist. Damit ist die Bogenbremse 05 mit den Doppel-Bremsstationen 06 auf die unterschiedlichen Druckbedingungen anpassbar. Alternativ kann einer jeweiligen Doppel-Bremsstation 06 aber auch ein separater Antrieb zugeordnet sein.

Die Vierkantwelle des zweiten Vierkantwellenantriebes 09 kann beispielsweise von einem Servomotor 25 eintourig angetrieben sein. Bevorzugt kann der Servomotor 25 außerhalb des Gestells an einer beispielsweise auf der Antriebsseite der Maschine angeordneten Fixierplatte 22 angebracht, insbesondere angeschraubt, sein. Die Antriebsbewegung der Servomotoren 24, 25 ist bevorzugt einstellbar und/oder auf die Bogenfolge abstimmbar. Beispielsweise kann mittels jeweils eines rotierenden Drehschiebers eine taktweise pneumatische Steuerung jeweils eines oder mehrerer pneumatischer Anschlüsse, insbesondere eine Steuerung der Saugluftzufuhr, der Bremsbänder 17 einer Doppel-Bremsstation 06 und insbesondere gleichzeitig aller Doppel-Bremsstationen 06 synchron erfolgen.

Die Fig. 3 zeigt einen Querschnitt einer Doppel-Bremsstation 06 der Bogenbremse 05, wobei der Stellantrieb zur Axialverstellung hier insbesondere eine Gewindespindel 12 für jede Doppel-Bremsstation 06 enthält, die von jeweils einem der Spindelantriebe 23 beispielsweise über eine Kardankupplung angetrieben werden kann. Eine jeweilige Doppel-Bremsstation 06 ist dabei über ein dieser zugeordnetes Stellelement 13 mit der jeweiligen Gewindespindel 12 verbunden und wird von diesem Stellelement 13 bei Rotation der Gewindespindel 12 axial verlagert. Jedes Stellelement 13 weist insbesondere genau eine Verbindungsstelle, insbesondere eine Eingriffsstelle, zu einer Gewindespindel 12 auf. Die Gewindespindeln 12 der weiteren Doppel-Bremsstationen 06 werden durch Bohrungen ohne Eingriff zum Stellelement 13 geführt.

Die Doppel-Bremsstation 06 ist hier mit dem zugeordneten Stellelement 13 bevorzugt derart verbunden, dass diese mittels Führungsflächen 14 des Stellelementes 13 an der Führungstraverse 10 geführt ist, wobei das Stellelement 13 dabei die Doppel-Bremsstation 06 trägt. Die Doppel-Bremsstation 06 enthält hier einen Grundkörper 07, der an der über die Maschinenbreite, also quer zur Transportrichtung T angeordneten Führungstraverse 10 gelagert ist. Die Doppel-Bremsstation 06 ist entlang der hier insbesondere profiliert ausgeführten Führungstraverse 10 verlagerbar bzw. verschiebbar gelagert. Die Führungstraverse 10 ist beispielsweise um den Stellantrieb rohrförmig ausgeführt und könnte alternativ als ein nach unten offenes U-Profil ausgebildet sein und den Stellantrieb zumindest teilweise umschließen.

Dem Grundkörper 07 der Doppel-Bremsstation 06 ist ein mit der Vierkantwelle des ersten Vierkantwellenantriebes 08 in Wirkverbindung stehendes erstes Abtriebselement, hier ein Zahnrad einer Zahnradstufe, zugeordnet. Über das erste Abtriebselement kann ein umlaufender Antrieb der dem Grundkörper 07 zugeordneten Bremsbänder 17 erfolgen. Dabei erfolgt bevorzugt ein gemeinsamer Antrieb aller den Doppel-Bremsstationen 06 der Bogenbremse 05 zugeordneten Bremsbänder 17 durch vorzugweise eine Rotationsbewegung der über die Maschinenbreite angeordneten Vierkantwelle des ersten Vierkantwellenantriebes 08. Die Vierkantwelle des ersten Vierkantwellenantriebes 08 ist parallel zur Führungstraverse 10 angeordnet und steht dabei bevorzugt mit Oberflächen der die Vierkantwelle aufnehmenden Abtriebselemente an jeder Doppel-Bremsstation 06 der Bogenbremse 05 in Kontakt. Die Oberflächen der Abtriebselemente der Doppel-Bremsstationen 06 gleiten entsprechend an der Außenkontur der Vierkantwelle bei deren Axialverstellung.

Dem Grundkörper 07 ist weiterhin ein mit der Vierkantwelle des zweiten Vierkantwellenantriebes 09 in Wirkverbindung stehendes zweites Abtriebselement zugeordnet. Über den zweiten Vierkantwellenantrieb 09 kann beispielsweise eine taktgebundene pneumatische Steuerung für die Bremsbänder 17 der Doppel-Bremsstation 06 erfolgen. Über den zweiten Vierkantwellenantrieb 09 kann beispielsweise ein der Doppel-Bremsstation 06 zugeordneter Drehschieber zur pneumatischen Steuerung betätigt werden. Bevorzugt erfolgt eine gemeinsame pneumatische Steuerung aller den Doppel-Bremsstationen 06 der Bogenbremse 05 zugeordneten Bremsbänder 17 durch vorzugweise eine Rotationsbewegung der über die Maschinenbreite angeordneten Vierkantwelle. Die Vierkantwelle des zweiten Vierkantwellenantriebes 09 ist ebenfalls parallel zur Führungstraverse 10 angeordnet und steht dabei bevorzugt mit Oberflächen der die Vierkantwelle aufnehmenden Abtriebselemente an jeder Doppel-Bremsstation 06 der Bogenbremse 05 in Kontakt. Die Oberflächen der Abtriebselemente der Doppel-Bremsstationen 06 gleiten entsprechend an der Außenkontur der Vierkantwelle bei deren Axialverstellung. Die Doppel-Bremsstation 06 ist hier dementsprechend entlang der Vierkantwellen und der Führungstraverse 10 axial verlagerbar, insbesondere verschiebbar, beispielsweise wie oben bereits beschrieben.

Einer jeweiligen Doppel-Bremsstation 06 der Bogenbremse 05 ist mindestens ein pneumatischer Anschluss zugeordnet, wobei hier insbesondere zwei Saugluftanschlüsse 11 ausgebildet sind, die mit mindestens einem beispielsweise einstellbaren bzw. regelbaren Unterdruckerzeuger in Verbindung stehen. Der pneumatische Anschluss kann entlang der Doppel-Bremsstation 06 oder, wie hier anhand der Saugluftanschlüsse 11 gezeigt, innerhalb des Grundkörpers 07 der Doppel-Bremsstation 06 weitergeführt sein.

Alternativ kann der pneumatische Anschluss auch als Druckluftanschluss zur Erzeugung eines Unterdruckes an der Doppel-Bremsstation 06 nach dem Ejektor-Prinzip ausgeführt sein. Weiterbildend können noch weitere pneumatische insbesondere Saugluft führende Anschlüsse der Doppel-Bremsstation 06 zugeordnet sein, die auch außerhalb des Grundkörpers 07 bis zur entsprechenden Wirkstelle geführt sein können. Derartige Anschlüsse können beispielsweise für ein Reinigungsblasen verwendet werden.

Die Fig. 4 zeigt eine Doppel-Bremsstation 06 insbesondere für die Betriebsart Schöndruck mit zwei breiten Bremsbändern 17 bestückt. Die Doppel-Bremsstation 06 weist hier am bezüglich der Transportrichtung T stromabwärts gelegenen Ende des Grundkörpers 07 beidseitig Trägerkörper 15 auf, welche seitlich am Grundkörper 07 bevorzugt hervorstehend angeordnet sind. Die Trägerkörper 15 sind dabei gegenüberliegenden Seiten des Grundkörpers 07 der Doppel-Bremsstation 06 zugeordnet und bevorzugt baugleich aber spiegelbildlich zueinander angeordnet. Die Trägerkörper 15 sind beispielsweise an jeweils ein am Grundkörper 07 drehbeweglich gelagertes Antriebsrad, hier insbesondere jeweils ein Igelrad 28, angeformt. Die Igelräder 28 greifen zum Antrieb der Bremsbänder 17 hier bevorzugt mit Stiften in deren breite Durchbrüche bzw. Saugöffnungen. Die Rotationsbewegung beider Igelräder 28 wird bevorzugt kraft- und/oder formschlüssig an die Bremsbänder 17 übertragen, so dass diese endlos umlaufen. Die Igelräder 28 werden hier vom ersten Vierkantwellenantrieb 08, beispielsweise über die Zahnradstufe oder ein Getriebe der Doppel-Bremsstation 06, rotatorisch angetrieben. Der Antrieb der Igelräder 28 erfolgt bevorzugt dynamisch und diskontinuierlich bevorzugt taktgebunden zwischen zumindest annähernd Maschinengeschwindigkeit und der bevorzugt wählbaren Ablagegeschwindigkeit.

Die Trägerkörper 15 der Doppel-Bremsstation 06 weisen jeweils eine obere Anschlussfläche auf, die hier zumindest annähernd horizontal angeordnet ist. Die Anschlussflächen könnten auch zumindest geringfügig zur Horizontalen geneigt ausgebildet sein. Hier ist jeder zumindest annähernd horizontal angeordneten Anschlussfläche je eine Saugleiste 16 austauschbar zugeordnet. Ein Trägerkörper 15 enthält als pneumatischen Anschluss eine oder mehrere, beispielsweise zwei, pneumatische Öffnungen in der oberen Anschlussfläche, die mit einer oder einer jeweiligen entsprechenden Öffnung an der Unterseite einer Saugleiste 16 eine pneumatische Strömungsverbindung bilden. Weiter kann zwischen dem Trägerkörper 15 und einer Saugleiste 16 eine beispielsweise verriegelbare Steckverbindung vorgesehen sein. Die Saugleisten 16 sind hier zur Aufnahme je eines breiten Bremsbandes 17 ausgebildet, so dass der Doppel-Bremsstation 06 gleichzeitig zwei breite Bremsbänder 17 zugeordnet werden können. Die Saugleisten 16 sind bevorzugt baugleich ausgeführt und untereinander austauschbar den Trägerkörpern 15 der Doppel-Bremsstation 06 bzw. der Doppel-Bremsstationen 06 zuordenbar.

Die der Doppel-Bremsstation 06 tauschbar zugeordneten Saugleisten 16 weisen jeweils ebenfalls eine zumindest annähernd horizontal angeordnete Grundfläche auf, über die diese mit den Anschlussflächen der Trägerkörper 15 der Doppel-Bremsstation 06 verbunden werden. Eine Saugleiste 16 weist zur Aufnahme und Führung eines Bremsbandes 17 am in Transportrichtung T gesehen vorderen Ende und am hinteren Ende jeweils einen Umlenkbereich mit Umlenkelementen für das umlaufend führbare Bremsband 17 auf. Zwischen den beiden Umlenkbereichen ist ein Saugbereich mit mindestens einer Saugluftöffnung an der vom Bremsband 17 zu überstreichenden Oberfläche ausgebildet. Bevorzugt ist die Saugleiste 16 hier mit zwei Seitenwänden ausgebildet, zwischen denen eine vordere Umlenkrolle und eine hintere Umlenkrolle bevorzugt rotationsbeweglich aufgenommen ist. Zwischen der vorderen Umlenkrolle und der hinteren Umlenkrolle ist hier bevorzugt eine Saugplatte mit einer insbesondere durchgehend ebenen oder konturierten Führungsfläche für das über die Saugplatte gleitende Bremsband 17 vorgesehen.

In der Saugplatte ist bevorzugt mindestens ein Saugluftkanal und/oder mindestens eine Saugluftbohrung, bevorzugt eine Vorsaugbohrung, eingebracht, welche mit der oder einer jeweiligen Öffnung der Grundfläche der Saugleiste 16 verbunden sind und welche vom Bremsband 17 überstrichen werden. Beispielsweise steht die Saugluftbohrung mit einer separaten Öffnung der Grundfläche der Saugleiste 16 und ein bezüglich der Transportrichtung T nachgeordneter Saugluftkanal mit der weiteren Öffnung der Grundfläche der Saugleiste 16 in Strömungsverbindung. Der Saugluftkanal ist dabei bevorzugt mit einer in Transportrichtung T orientierten Erstreckung an der Oberfläche der Saugplatte ausgebildet. Zwischen der vorderen Umlenkrolle und der hinteren Umlenkrolle wird das Bremsband 17 in Anlage an der Saugplatte gehalten, so dass die Durchbrüche bzw. Saugöffnungen des Bremsbandes 17 im Zusammenwirken mit dem in dem Saugluftkanal und/oder der Saugluftbohrung anliegenden Unterdruck eine Saugwirkung auf die über die Doppel-Bremsstation 06 transportierten Bogenunterseiten ausbilden.

Zur pneumatischen Versorgung der Trägerkörper 15 der Doppel-Bremsstation 06 ist der Saugluftanschluss 11 hier bevorzugt in den Grundkörper 07 eingearbeitet, welcher bis zu beiden Trägerkörpern 15 führt. Der Saugluftanschluss 11 ist hier zur gleichzeitigen vorzugsweise hälftigen Saugluftversorgung der den beiden Anschlussflächen der Trägerkörper 15 zugeordneten Saugleisten 16 der Doppel-Bremsstation 06 vorgesehen. Insbesondere werden damit die Saugbereiche beider Saugleisten 16 gleichzeitig und gleichmäßig mit Saugluft bzw. Unterdruck versorgt. Besonders bevorzugt erfolgt dabei eine Taktung der Saugluft der Doppel-Bremsstation 06 durch ein Luftsteuerelement, insbesondere einen Drehschieber, welcher der Doppel-Bremsstation 06 zugeordnet sein kann. Insbesondere wird der Drehschieber durch den zweiten Vierkantwellenantrieb 09 betätigt. Der Drehschieber kann dabei Ausnehmungen zum separaten Steuern der Saugluft zweier pneumatischer Anschlüsse jeweils einer Saugplatte einer Saugleiste 16 bzw. jeweils eines pneumatischen Anschlusses der Trägerkörper 15 aufweisen, während andere pneumatische Anschlüsse insbesondere der Trägerkörper 15 beispielsweise permanent saugluftbeaufschlagt sein können.

Weiter ist der Doppel-Bremsstation 06 insbesondere genau ein pneumatisches Fängerelement, insbesondere ein Vorsaugring 27, zugeordnet, welches bezüglich der Transportrichtung T einer Anschlussfläche eines Trägerkörpers 15 vorgeordnet ist. Das Fängerelement, insbesondere der Vorsaugring 27, ist damit einer der Anschlussfläche zugeordneten Saugleiste 16 fluchtend vorgeordnet. Insbesondere ist bei der Mehrzahl von Doppel-Bremsstationen 06 vorgesehen, mehrere Doppel-Bremsstationen 06 mit einem Vorsaugring 27 in Transportrichtung T linksseitig des jeweiligen Grundkörpers 07 und mehrere Doppel-Bremsstationen 06 mit einem Vorsaugring 27 in Transportrichtung T rechtsseitig des jeweiligen Grundkörpers 07 auszubilden. Weiter ist eine Höhentaktung des oder der Fängerelemente, insbesondere des oder aller Vorsaugringe 27, beispielsweise über jeweils eine vom zweiten Vierkantwellenantrieb 09 betätigte Kurvenscheibe vorgesehen. Ein Vorsaugring 27 kann weiter mit einem Vorsaugring 27 einer weiteren Doppel-Bremsstation 06 zur Querstraffung der Bogen 02 divergierend zur Transportrichtung T anordenbar sein. Das pneumatische Fängerelement, insbesondere der Vorsaugring 27, kann ebenfalls über den Drehschieber der Doppel-Bremsstation 06 bevorzugt vom weiteren Saugluftanschluss 11 pneumatisch versorgt werden.

Die Fig. 5 zeigt die Doppel-Bremsstation 06 beispielsweise für die Betriebsart Schön- und Widerdruck mit zwei schmalen Bremsbändern 17 bestückt. Eine derartige Bestückung ist insbesondere für schnellen Wiederdruck bzw. bei der Verarbeitung glänzender Materialien geeignet. Für die Bestückung der Doppel-Bremsstation 06 werden die alten Bremsbänder 17 und insbesondere die Saugleisten 16 für die alten Bremsbänder 17 entfernt. Anschließend können die Saugleisten 16 für die schmalen Bremsbänder 17 den Anschlussflächen der Trägerkörper 15 zugeordnet werden. Die Saugleisten 16 für die schmalen Bremsbänder 17 sind hier quer zur Transportrichtung T schmaler ausgeführt als die Saugleisten 16 für die breiten Bremsbänder 17. Ansonsten entsprechen die Saugleisten 16 für die schmalen Bremsbänder 17 bevorzugt den beschriebenen Saugleisten 16. Die Saugleisten 16 für die schmalen Bremsbänder 17 werden entsprechend analog den oben beschriebenen Saugleisten 16 den horizontal ausgerichteten bzw. zur Horizontalen geneigt angeordneten Anschlussflächen der Trägerkörper 15 zugeordnet. Die Saugleisten 16 können beispielsweise aufgesteckt werden. Die schmalen Bremsbänder 17 werden entsprechend um die Saugleisten 16 gelegt. Bei der Zuordnung der Saugleisten 16 für die schmalen Bremsbänder 17 zu den Anschlussflächen der Trägerkörper 15 wird analog eine oder werden analog mehrere pneumatische Verbindungen zum Trägerkörper 15 hergestellt, so dass die Saugplatte der Saugleiste 16 für die schmalen Bremsbänder 17 genauso mit Saugluft versorgt wird. Bevorzugt sind dabei alle Doppel-Bremsstationen 06 der Bogenbremse 05 entsprechend mit Saugleisten 16 für unterschiedlich breite Bremsbänder 17 ausrüstbar.

Die Fig. 6 zeigt die die Doppel-Bremsstation 06 beispielsweise für die Betriebsart Schön- und Widerdruck mit einem breiten und einem schmalen Bremsband 17 bestückt. Insbesondere kann jede Doppel-Bremsstation 06 der Bogenbremse 05 breite Bremsbänder 17 oder schmale Bremsbänder 17 oder ein breites und ein schmales Bremsband 17 gleichzeitig aufnehmen. Die Stifte der Igelräder 28 sind hier sowohl zum Antrieb der breiten Bremsbänder 17 als auch zum Antrieb der schmalen Bremsbänder 17 ausgelegt.

Die Fig. 7 zeigt einen Ausschnitt einer perspektivischen Ansicht der Bogenbremse 05 mit verschiedenartig ausgerüsteten Doppel-Bremsstationen 06. Eine derartige Ausrüstung kann beispielsweise zum Bremsen von Bogen 02 eingesetzt werden, die kleiner d. h. schmaler als das maximal von der Maschine zu verarbeitende Bogenformat sind. Dabei kann beispielsweise ein Trägerkörper 15 und damit ein oder mehrere pneumatische Anschlüsse dieses Trägerkörpers 15 nicht benötigt werden, da dieser außerhalb des aktuellen Bogenformates steht. Dabei steht der Trägerkörper 15 beispielsweise zwischen der Formatseitenkante 32 und einem seitlichen Schild 21 der Bogenbremse 05. Der oder die nicht benötigten pneumatischen Anschlüsse des Trägerkörpers 15 werden dabei durch ein pneumatisch dichtend der Anschlussfläche des Trägerkörpers 15 zugeordnetes Abdeckelement, beispielsweise ein Abdeckblech 31, oder durch eine pneumatisch dichtend der Anschlussfläche des Trägerkörpers 15 zugeordnete Führungsleiste 29 für ein Band, insbesondere ein Stützband 30, und/oder ein pneumatisch dichtendes Stützband 30 verschlossen. Beispielsweise sind alle nicht benötigten pneumatischen Anschlüsse eines Trägerkörpers 15 derart schließbar.

Die übrigen schmale oder breite Bremsbänder 17 tragenden Trägerkörper 15 werden jeweils über die Saugluftanschlüsse 11 der jeweiligen Doppel-Bremsstationen 06 permanent bzw. auch getaktet mit Saugluft versorgt. Bevorzugt wird der oder werden die nicht benötigten pneumatischen Anschlüsse von Trägerkörpern 15 ausschließlich durch ein Abdeckelement, beispielsweise ein Abdeckblech 31, oder eine Führungsleiste 29 und/oder ein Stützband 30 pneumatisch dichtend verschlossen. Insbesondere kann ein Abdeckelement, insbesondere ein Abdeckblech 31, bzw. eine Führungsleiste 29 mindestens eine Gummidichtung an der der Anschlussfläche eines Trägerkörpers 15 zuzuordnenden Unterseite aufweisen, welche mit der oder den Saugöffnungen der Anschlussfläche des Trägerkörpers 15 korrespondiert und diese dichtend abschließt.

Insbesondere ist jede Saugleiste 16 der Bogenbremse 05 gegen ein Abdeckelement, insbesondere ein Abdeckblech 31, austauschbar. Bevorzugt wird das Abdeckelement als eine reibungsminimierte und/oder gewölbte Oberfläche aufweisendes Abdeckblech 31 ausgeführt, welches insbesondere eine derartige vertikale Erstreckung aufweist, dass dessen Oberfläche im der Anschlussfläche des Trägerkörpers 15 zugefügten Zustand einen Abstand zur Bogentransportebene von mindestens 5 mm, bevorzugt mindestens 10 mm aufweist. Insbesondere wird das Abdeckblech 31 ausschließlich durch die beispielsweise zeitweise und/oder permanent anliegende Saugluft an der Anschlussfläche eines Trägerkörpers 15 gehalten und damit fixiert. Ein Abdeckblech 31 kann je nach Anforderung innerhalb oder außerhalb des Bogenformates einem Trägerkörper 15 einer Doppel-Bremsstation 06 zugeordnet werden.

Insbesondere ist weiter jede Saugleiste 16 der Bogenbremse 05 bzw. das Abdeckelement, insbesondere das Abdeckblech 31, gegen eine Führungsleiste 29 austauschbar. Die Führungsleiste 29 kann dabei prinzipiell den gleichen Aufbau wie eine oben beschriebene Saugleiste 16 aufweisen, wobei eine Führungsleiste 29 bevorzugt keine Saugöffnungen aufweisende Saugplatte sondern eine Führungsplatte zum Führen eines umlaufend angetriebenen Stützbandes 30 aufweist. Insbesondere weist ein Stützband 30 eine geschlossene Außenumfangsfläche und eine für den Eingriff eines Igelrades 28 angepasste Innenumfangsfläche und insbesondere eine schmale Bogenstützfläche auf. Eine Führungsleiste 29 mit einem Stützband 30 kann je nach Anforderung innerhalb oder außerhalb des Bogenformates einem Trägerkörper 15 einer Doppel-Bremsstation 06 zugeordnet werden. Alternativ oder zusätzlich kann bei einer wenigstens eine Saugöffnung aufweisenden Führungsleiste 29 eine pneumatische Dichtung des oder der pneumatischen Anschlüsse des Trägerkörpers 15 durch eine dichtende Führung des Stützbandes 30 über der wenigstens einen Saugöffnung der Führungsleiste 29 erfolgen. Alternativ könnte die Führungsleiste 29 aber auch als modifizierte insbesondere nur einen pneumatischen Anschluss dichtend schließende Saugleiste 16 beispielsweise für ein schmales oder breites Bremsband 17 ausgeführt sein.

Zur Wirkungsweise: In der Auslage 01 der bogenverarbeitenden Maschine werden die Bogen 02 von den Greiferwagen 03 in Transportrichtung T über die axial eingestellten Doppel-Bremsstationen 06 der Bogenbremse 05 transportiert, von dieser verzögert und nach der Freigabe auf dem Auslagestapel 04 abgelegt. Die Doppel-Bremsstationen 06 der Bogenbremse 05 sind dabei entsprechend dem zu verarbeitenden Bogenformat axial eingestellt und tragen entweder breite oder schmale Bremsbänder 17 oder Stützbänder 30 oder Abdeckelemente, insbesondere Abdeckbleche 31. Jeder Doppel-Bremsstation 06 sind insbesondere zwei dieser Elemente zugeordnet. Die axiale Einstellung der Doppel-Bremsstationen 06 für die Bogenbremsung umfasst insbesondere die axiale Einstellung einer seitlichen Doppel-Bremsstation 06 oder zweier seitlicher Doppel-Bremsstationen 06 derart, dass jeweils ein Trägerkörper 15 einer Doppel-Bremsstation 06 im Bogenformat und der andere Trägerkörper 15 derselben Doppel-Bremsstation 06 außerhalb des Bogenformates d. h. außerhalb der Formatseitenkante 32 liegt. Bevorzugt werden die außerhalb des Bogenformates stehenden Trägerkörper 15 nicht mit Saugleisten 16 bzw. Bremsbändern 17 bestückt.

Insbesondere wird weiter mindestens eine zwischen den seitlichen Doppel-Bremsstationen 06 angeordnete Doppel-Bremsstation 06 mit einem umlaufend angetriebenen schmalen oder breiten Bremsband 17 und mit einer Führungsleiste 29 mit einem Stützband 30 oder mit einem Abdeckelement, insbesondere einem Abdeckblech 31, ausgerüstet. Bevorzugt wird mindestens eine zwischen den seitlichen Doppel-Bremsstationen 06 angeordnete Doppel-Bremsstation 06 mit einem schmalen Bremsband 17 und einem Abdeckblech 31 ausgerüstet, wobei die den Bogen 02 zugewandte Oberfläche des Abdeckbleches 31 beabstandet von der Bogentransportebene ausgebildet ist. Der oder die außerhalb des Bogenformates liegenden Trägerkörper 15 von Doppel-Bremsstationen 06 werden jeweils mit dem den oder die pneumatischen Anschlüsse des Trägerkörpers 15 dichtend schließenden Abdeckelement, insbesondere dem Abdeckblech 31, oder mit der pneumatisch dichtenden Führungsleiste 29 für das Stützband 30 und/oder ein pneumatisch dichtendes Stützband 30 ausgerüstet.

Insbesondere kann die Steuereinrichtung, insbesondere die bevorzugt mit einer Vorstufe verbundene Maschinensteuerung, aus vorgegebenen Druckbildinformationen, insbesondere zu druckfreien Korridoren der Bogen 02, eine geeignete Stellung der Doppel-Bremsstationen 06 unter Berücksichtigung der den Doppel-Bremsstationen 06 zuordenbaren Elemente, insbesondere den unterschiedlich breiten Bremsbändern 17, den Stützbändern 30 und den Abdeckelementen, insbesondere den Abdeckblechen 31, ermitteln und/oder einstellen. Die Steuereinrichtung kann nach Analyse der Druckbildinformationen ebenfalls einen Vorschlag zur Ausrüstung der einzelnen Doppel-Bremsstationen 06 visualisieren.

Durch die Verwendung der unterschiedlich breiten, umlaufend geführten Bremsbänder 17 an sich gegenüberliegend insbesondere fest angeordneten Trägerkörpern 15 einer axial verlagerbaren Doppel-Bremsstation 06 der Bogenbremse 05 in der Auslage 01 der bogenverarbeitenden Maschine wird eine Anpassung der Bremsbänder 17 an die Belegung, insbesondere an Druck- und/oder Lackstellen speziell auf der Widerdruckseite, der abzubremsenden Bogen 02 erzielt. Für den Widerdruck wird die die Wendeeinrichtung aufweisende bogenverarbeitende Maschine, insbesondere die Bogendruckmaschine, in der Betriebsart Schön- und Widerdruck betrieben.

### Bezugszeichenliste

- 01: Auslage
- 02: Bogen
- 03: Greiferwagen
- 04: Auslagestapel
- 05: Bogenbremse
- 06: Doppel-Bremsstation
- 07: Grundkörper
- 08: erster Vierkantwellenantrieb
- 09: zweiter Vierkantwellenantrieb
- 10: Führungstraverse
- 11: Saugluftanschluss
- 12: Gewindespindel
- 13: Stellelement
- 14: Führungsfläche
- 15: Trägerkörper
- 16: Saugleiste
- 17: Bremsband, breites, schmales
- 18: Hinterkantentraverse
- 19: Hinterkantenanschlag
- 20: weitere Traverse
- 21: Schild
- 22: Fixierplatte
- 23: Spindelantriebe
- 24: Servomotor
- 25: Servomotor
- 26: Nonstop-Rollo
- 27: Vorsaugring
- 28: Igelrad
- 29: Führungsleiste
- 30: Stützband
- 31: Abdeckblech
- 32: Formatseitenkante

- T: Transportrichtung

## Patentansprüche

1. Auslage für eine bogenverarbeitende Maschine mit einer axial verstellbare Bremsstationen (06) aufweisenden Bogenbremse (05), mit Transportsystemen (03) zum Transportieren von Bogen (02) eines Bogenformates (32) in Transportrichtung (T) über die Bogenbremse (05) zu einem Auslagestapel (04), wobei mindestens eine Bremsstation (06) mehrere Trägerkörper (15) mit Anschlussflächen aufweist, so dass der Bremsstation (06) gleichzeitig mehrere Elemente (17, 30, 31) über die Anschlussflächen zuordenbar sind und wobei jede Anschlussfläche der Trägerkörper (15) einen oder mehrere pneumatische Anschlüsse aufweist, **dadurch gekennzeichnet, dass** ein oder mehrere nicht benötigte pneumatische Anschlüsse eines Trägerkörpers (15) der Bremsstation (06) durch ein pneumatisch dichtend der Anschlussfläche zugeordnetes Abdeckelement (31) oder durch ein pneumatisch dichtend der Anschlussfläche zugeordnetes Führungselement (29) für ein Band (30, 17) und/oder ein pneumatisch dichtendes Stützband (30) schließbar sind.

2. Auslage nach Anspruch 1, wobei die Trägerkörper (15) fest an einem Grundkörper (07) der Bremsstation (06) angeordnet sind und jeweils eine oder mehrere mit einem Saugluftanschluss (11) der Bremsstation (06) verbundene Saugluft führende pneumatische Öffnungen aufweisen und wobei eine oder jede pneumatische Öffnung eines Trägerkörpers (15) jeweils ausschließlich durch Zuordnung des Abdeckelementes (31) oder des Führungselementes (29) und/oder des Stützbandes (30) schließbar oder geschlossen ist.

3. Auslage nach Anspruch 1 oder 2, wobei der oder jeder Bremsstation (06) der Bogenbremse (05) breite Bremsbänder (17) oder schmale Bremsbänder (17) oder ein breites und ein schmales Bremsband (17) gleichzeitig zuordenbar sind.

4. Auslage nach Anspruch 1, 2 oder 3, wobei das Stützband (30) eine geschlossene Außenumfangsfläche und eine für den Eingriff eines Antriebsrades (28) angepasste Innenumfangsfläche und insbesondere eine schmale Bogenstützfläche aufweist.

5. Auslage nach Anspruch 1, 2, 3 oder 4, wobei das Abdeckelement (31), insbesondere ein Abdeckblech (31), mindestens eine Gummidichtung an der der Anschlussfläche des Trägerkörpers (15) zuzuordnenden Unterseite aufweist, welche mit einer oder mehreren pneumatischen Öffnungen der Anschlussfläche korrespondiert und diese dichtend abschließt.

6. Auslage nach Anspruch 1, 2, 3, 4 oder 5, wobei das Abdeckelement (31) eine derartige vertikale Erstreckung aufweist, dass dessen Oberfläche im der Anschlussfläche des Trägerkörpers (15) zugefügten Zustand einen Abstand zur Bogentransportebene von mindestens 5 mm, insbesondere von 10 mm, aufweist.

7. Auslage nach Anspruch 1, 2, 3, 4, 5 oder 6, wobei das Abdeckelement (31) ausschließlich durch anliegende Saugluft an der Anschlussfläche eines Trägerkörpers (15) fixierbar und/oder fixiert ist.

8. Auslage nach Anspruch 1, 2, 3, 4, 5, 6 oder 7, wobei den Trägerkörpern (15) der oder aller Bremsstationen (06) Saugleisten (16) für unterschiedlich breite Bremsbänder (17) über horizontal ausgerichtete oder zur Horizontalen geneigt angeordnete Anschlussflächen zuordenbar sind.

9. Auslage nach Anspruch 1, 2, 3, 4, 5, 6, 7 oder 8, wobei jede Bremsstation (06) der Bogenbremse (05) zwei spiegelbildlich zueinander angeordnete Trägerkörper (15) aufweist und jede Bremsstation (06) genau ein höhenverstellbares Fängerelement (27) aufweist, welches bezüglich der Transportrichtung (T) einer Anschlussfläche eines Trägerkörpers (15) vorgeordnet ist.

10. Verfahren zum Ablegen von Bogen (02) in einer Auslage (01) einer bogenverarbeitenden Maschine mit einer axial verlagerbare Bremsstationen (06) aufweisenden Bogenbremse (05), wobei die Bogen (02) von Transportsystemen (03) in Transportrichtung (T) über die Bogenbremse (05) zu einem Auslagestapel (04) transportiert werden, wobei die Bremsstationen (06) entsprechend dem Bogenformat (32) axial eingestellt sind und wobei mindestens eine Bremsstation (06) mehrere Trägerkörper (15) mit Anschlussflächen aufweist, so dass dieser Bremsstation (06) gleichzeitig mehrere Elemente (17, 30, 31) über die Anschlussflächen zugeordnet sind, **dadurch gekennzeichnet, dass** eine oder zwei seitliche Bremsstationen (06) für die Bogenbremsung derart axial eingestellt sind, dass jeweils ein Trägerkörper (15) im Bogenformat (32) und der andere Trägerkörper (15) derselben Bremsstation (06) außerhalb des Bogenformates (32) liegt.

11. Verfahren nach Anspruch 10, wobei mindestens eine zwischen seitlichen Bremsstationen (06) angeordnete Bremsstation (06) mit einem umlaufend angetriebenen schmalen oder breiten Bremsband (17) und einem Stützband (30) oder einem Abdeckelement (31) ausgerüstet ist.

12. Verfahren nach Anspruch 10 oder 11, wobei mindestens eine zwischen seitlichen Bremsstationen (06) angeordnete Bremsstation (06) mit einem schmalen Bremsband (17) und einem Abdeckelement (31) ausgerüstet ist, wobei die den Bogen (02) zugewandte Oberfläche des Abdeckelementes (31) beabstandet von der Bogentransportebene ausgebildet ist.

13. Verfahren nach Anspruch 10, 11 oder 12, wobei der oder die außerhalb des Bogenformates (32) liegenden Trägerkörper (15) jeweils mit einem einen oder mehrere pneumatische Anschlüsse dichtend schließenden Abdeckelement (31), insbesondere einem Abdeckblech (31), oder mit einer einen oder mehrere pneumatische Anschlüsse dichtend schließenden Führungsleiste (29) für ein Band (30, 17) und/oder mit einem pneumatisch dichtenden Stützband (30) ausgerüstet sind.

14. Verfahren nach Anspruch 10, 11, 12 oder 13, wobei eine Steuereinrichtung aus vorgegebenen Druckbildinformationen, insbesondere zu druckfreien Korridoren der Bogen (02), eine geeignete Stellung der Bremsstationen (06) unter Berücksichtigung der den Bremsstationen (06) zuordenbaren Elemente (17, 30, 31), insbesondere unterschiedlich breiten Bremsbändern (17), Stützbändern (30) und Abdeckelementen (31), ermittelt und/oder einstellt.

15. Verwendung von unterschiedlich breiten, umlaufend geführten Bremsbändern (17) insbesondere in einer gewählten Betriebsart Schön- und Widerdruck an sich gegenüberliegend angeordneten Trägerkörpern (15) einer axial verlagerbaren Bremsstation (06) einer Bogenbremse (05) in der Auslage (01) einer insbesondere eine Wendeeinrichtung aufweisenden bogenverarbeitenden Maschine zum Anpassen der Bremsbänder (17) an die Belegung von abzubremsenden Bogen (02).

## Claims

1. Delivery for a sheet-processing machine comprising a sheet brake (05) having axially movable braking stations (06), with transport systems (03) for transporting sheets (02) of a sheet format (32) in the transport direction (T) via the sheet brake (05) to a delivery pile (04), wherein at least one braking station (06) has a plurality of carrier bodies (15) with connection surfaces, so that a plurality of elements (17, 30, 31) can be simultaneously assigned to the braking station (06) via the connection surfaces, and wherein each connection surface of the carrier bodies (15) has one or more pneumatic connections, **characterized in that** one or more non-required pneumatic connections of a carrier body (15) of the braking station (06) can be closed by a cover element (31), which is assigned to the connection surface in a pneumatically sealing manner, or by a guide element (29) for a belt (30, 17), which is assigned to the connection surface in a pneumatically sealing manner, and/or by a pneumatically sealing support belt (30).

2. Delivery according to claim 1, wherein the carrier bodies (15) are securely arranged on a main body (07) of the braking station (06) and each have one or more suction air-guiding pneumatic openings connected to a suction air connection (11) of the braking station (06), and wherein one or each pneumatic opening of a carrier body (15) can be closed or is closed solely by assigning the cover element (31) or the guide element (29) and/or the support belt (30).

3. Delivery according to claim 1 or 2, wherein the or each braking station (06) of the sheet brake (05) can be assigned wide braking belts (17) or narrow braking belts (17) or one wide and one narrow braking belt (17) simultaneously.

4. Delivery according to claim 1, 2 or 3, wherein the support belt (30) has a closed outer circumferential surface and an inner circumferential surface adapted for the engagement of a drive wheel (28), and in particular a narrow sheet support surface.

5. Delivery according to claim 1, 2, 3 or 4, wherein the cover element (31), in particular a cover plate (31), has on the underside that is to be assigned to the connection surface of the carrier body (15) at least one rubber seal which corresponds to one or more pneumatic openings of the connection surface and closes these in a sealing manner.

6. Delivery according to claim 1, 2, 3, 4 or 5, wherein the cover element (31) has such a vertical extent that its surface, in the state applied to the connection surface of the carrier body (15), is at a distance of at least 5 mm, in particular of 10 mm, from the sheet transport plane.

7. Delivery according to claim 1, 2, 3, 4, 5 or 6, wherein the cover element (31) can be fixed and/or is fixed on the connection surface of a carrier body (15) solely by applied suction air.

8. Delivery according to claim 1, 2, 3, 4, 5, 6 or 7, wherein suction strips (16) for braking belts (17) of different widths can be assigned to the carrier bodies (15) of the or all braking stations (06) via connection surfaces which are oriented horizontally or which are arranged in an inclined manner relative to the horizontal.

9. Delivery according to claim 1, 2, 3, 4, 5, 6, 7 or 8, wherein each braking station (06) of the sheet brake (05) has two carrier bodies (15) arranged as a mirror image relative to each other, and each braking station (06) has exactly one height-adjustable catcher element (27) which is arranged upstream of a connection surface of a carrier body (15) with respect to the transport direction (T).

10. Method for depositing sheets (02) in a delivery (01) of a sheet-processing machine comprising a sheet brake (05) having axially movable braking stations (06), wherein the sheets (02) are transported by transport systems (03) in the transport direction (T) via the sheet brake (05) to a delivery pile (04), wherein the braking stations (06) are axially adjusted according to the sheet format (32), and wherein at least one braking station (06) has a plurality of carrier bodies (15) with connection surfaces, so that a plurality of elements (17, 30, 31) are simultaneously assigned to this braking station (06) via the connection surfaces, **characterized in that** one or two lateral braking stations (06) for sheet braking are axially adjusted in such a way that in each case one carrier body (15) is situated in the sheet format (32) and the other carrier body (15) of the same braking station (06) is situated outside of the sheet format (32).

11. Method according to claim 10, wherein at least one braking station (06) arranged between lateral braking stations (06) is equipped with a revolvably driven narrow or wide braking belt (17) and with a support belt (30) or a cover element (31).

12. Method according to claim 10 or 11, wherein at least one braking station (06) arranged between lateral braking stations (06) is equipped with a narrow braking belt (17) and with a cover element (31), wherein the surface of the cover element (31) that faces toward the sheets (02) is at a distance from the sheet transport plane.

13. Method according to claim 10, 11 or 12, wherein the carrier body or bodies (15) situated outside of the sheet format (32) are each equipped with a cover element (31), in particular a cover plate (31), which sealingly closes one or more pneumatic connections, or with a guide strip (29) for a belt (30, 17), which sealingly closes one or more pneumatic connections, and/or with a pneumatically sealing support belt (30).

14. Method according to claim 10, 11, 12 or 13, wherein a control device determines and/or sets a suitable position of the braking stations (06) on the basis of predefined print image information, in particular regarding print-free corridors of the sheets (02), taking into account the elements (17, 30, 31) that can be assigned to the braking stations (06), in particular braking belts (17) of different widths, support belts (30) and cover elements (31).

15. Use of revolvably driven braking belts (17) of different widths, in particular in a selected straight printing and perfecting mode, on mutually opposite carrier bodies (15) of an axially movable braking station (06) of a sheet brake (05) in the delivery (01) of a sheet-processing machine, which in particular has a turning device, in order to adapt the braking belts (17) to the configuration of sheets (02) to be braked.

## Revendications

1. Sortie pour une machine de traitement de feuilles comprenant un frein de feuilles (05) présentant des stations de freinage (06) déplaçables axialement, avec des systèmes de transport (03) pour transporter des feuilles (02) d'un format de feuille (32) dans la direction de transport (T) par l'intermédiaire du frein de feuilles (05) vers une pile de sortie (04), dans laquelle au moins une station de freinage (06) présente plusieurs corps de support (15) avec des surfaces de raccordement, de sorte que plusieurs éléments (17, 30, 31) peuvent être associés simultanément à la station de freinage (06) par l'intermédiaire des surfaces de raccordement et dans laquelle chaque surface de raccordement des corps de support (15) présente un ou plusieurs raccordements pneumatiques, **caractérisée en ce qu'**un ou plusieurs raccordements pneumatiques non nécessaires d'un corps de support (15) de la station de freinage (06) peuvent être fermés par un élément de recouvrement (31) associé de manière pneumatiquement étanche à la surface de raccordement ou par un élément de guidage (29) associé de manière pneumatiquement étanche à la surface de raccordement pour une bande (30, 17) et/ou une bande d'appui (30) pneumatiquement étanche.

2. Sortie selon la revendication 1, dans laquelle les corps de support (15) sont disposés fixement sur un corps de base (07) de la station de freinage (06) et présentent respectivement une ou plusieurs ouvertures pneumatiques guidant l'air aspiré relié à un raccordement d'air aspiré (11) de la station de freinage (06) et dans laquelle une ou chaque ouverture pneumatique d'un corps de support (15) peut être fermée ou est fermée respectivement exclusivement par association de l'élément de recouvrement (31) ou de l'élément de guidage (29) et/ou de la bande d'appui (30).

3. Sortie selon la revendication 1 ou 2, dans laquelle des bandes de freinage (17) larges ou bandes de freinage (17) étroites ou une bande de freinage (17) large et une étroite peuvent être associées simultanément à la ou chaque station de freinage (06) du frein de feuilles (05).

4. Sortie selon la revendication 1, 2 ou 3, dans laquelle la bande d'appui (30) présente une surface périphérique extérieure fermée et une surface périphérique intérieure adaptée pour l'insertion d'une roue motrice (28) et en particulier une surface d'appui de feuilles étroite.

5. Sortie selon la revendication 1, 2, 3 ou 4, dans laquelle l'élément de recouvrement (31), en particulier une tôle de recouvrement (31), présente au moins un joint en caoutchouc sur la face inférieure à associer à la surface de raccordement du corps de support (15), laquelle correspond à une ou plusieurs ouvertures pneumatiques de la surface de raccordement et ferme celles-ci de manière étanche.

6. Sortie selon la revendication 1, 2, 3, 4 ou 5, dans laquelle l'élément de recouvrement (31) présente une étendue verticale telle que la surface de celui-ci présente dans l'état ajouté à la surface de raccordement du corps de support (15) une distance par rapport au plan de transport de feuilles d'au moins 5 mm, en particulier de 10 mm.

7. Sortie selon la revendication 1, 2, 3, 4, 5 ou 6, dans laquelle l'élément de recouvrement (31) peut être fixé et/ou est fixé exclusivement sur la surface de raccordement d'un corps de support (15) par l'air aspiré appliqué.

8. Sortie selon la revendication 1, 2, 3, 4, 5, 6 ou 7, dans laquelle des barres d'aspiration (16) pour des bandes de freinage (17) de différentes largeurs peuvent être associées aux corps de support (15) de la ou de toutes les stations de freinage (06) par l'intermédiaire de surfaces de raccordement orientées horizontalement ou disposées de manière inclinée par rapport à l'horizontale.

9. Sortie selon la revendication 1, 2, 3, 4, 5, 6, 7 ou 8, dans laquelle chaque station de freinage (06) du frein de feuilles (05) présente deux corps de support (15) disposés de manière inversée l'un par rapport à l'autre et chaque station de freinage (06) présente exactement un élément collecteur (27) déplaçable en hauteur, lequel est situé en amont d'une surface de raccordement d'un corps de support (15) par rapport à la direction de transport (T).

10. Procédé pour déposer des feuilles (02) dans une sortie (01) d'une machine de traitement de feuilles comprenant un frein de feuilles (05) présentant des stations de freinage (06) axialement déplaçables, dans lequel les feuilles (02) sont transportées par des systèmes de transport (03) dans la direction de transport (T) par l'intermédiaire du frein de feuilles (05) vers une pile de sortie (04), dans lequel les stations de freinage (06) sont réglées axialement en fonction du format de feuille (32) et dans lequel au moins une station de freinage (06) présente plusieurs corps de support (15) avec des surfaces de raccordement, de sorte que plusieurs éléments (17, 30, 31) sont associés simultanément à cette station de freinage (06) par l'intermédiaire des surfaces de raccordement, **caractérisé en ce qu'**une ou deux stations de freinage (06) latérales pour le freinage de feuilles sont réglées axialement de telle sorte que respectivement un corps de support (15) se situe dans le format de feuille (32) et l'autre corps de support (15) de la même station de freinage (06) à l'extérieur du format de feuille (32).

11. Procédé selon la revendication 10, dans lequel au moins une station de freinage (06) disposée entre des stations de freinage (06) latérales est équipée d'une bande de freinage (17) étroite ou large entraînée en rotation et d'une bande d'appui (30) ou d'un élément de recouvrement (31).

12. Procédé selon la revendication 10 ou 11, dans lequel au moins une station de freinage (06) disposée entre des stations de freinage (06) latérales est équipée d'une bande de freinage (17) étroite et d'un élément de recouvrement (31), dans lequel la surface de l'élément de recouvrement (31) tournée vers les feuilles (02) est réalisée de manière espacée du plan de transport de feuilles.

13. Procédé selon la revendication 10, 11 ou 12, dans lequel le ou les corps de support (15) situés à l'extérieur du format de feuille (32) sont équipés respectivement d'un élément de recouvrement (31) fermant de manière étanche un ou plusieurs raccordements pneumatiques, en particulier d'une tôle de recouvrement (31), ou d'une barre de guidage (29) fermant de manière étanche un ou plusieurs raccordements pneumatiques pour une bande (30, 17) et/ou d'une bande d'appui (30) pneumatiquement étanche.

14. Procédé selon la revendication 10, 11, 12 ou 13, dans lequel un système de commande détermine et/ou règle une position appropriée des stations de freinage (06) à partir des informations de formation d'image prédéfinies, en particulier sur des couloirs exempts de pression des feuilles (02), avec prise en compte des éléments (17, 30, 31) pouvant être associés aux stations de freinage (06), en particulier des bandes de freinage (17) de différentes largeurs, bandes d'appui (30) et éléments de recouvrement (31).

15. Utilisation de bandes de freinage (17) de différentes largeurs, guidées en rotation en particulier dans un mode de fonctionnement recto-verso choisi sur des corps de support (15) disposés en vis-à-vis d'une station de freinage (06) axialement déplaçable d'un frein de feuilles (05) dans la sortie (01) d'une machine de traitement de feuilles présentant en particulier un système d'inversion pour l'adaptation des bandes de freinage (17) au revêtement de feuilles (02) à freiner.
